# FASCICULE DE BREVET EUROPEEN

(11) **EP 2 588 256 B1**
(45) Date de publication et mention de la délivrance du brevet: **09.03.2016**
(21) Numéro de dépôt: 11744033.9
(22) Date de dépôt: 29.06.2011
(51) Int. Cl.: B09B 3/00, C10G 7/00, A62D 3/40

(54) **PROCÉDÉ ET DISPOSITIF POUR LA DÉCONTAMINATION DE MATÉRIAUX POLLUÉS**
VERFAHREN UND VORRICHTUNG ZUR DEKONTAMINIERUNG VERSCHMUTZTER MATERIALIEN
METHOD AND DEVICE FOR DECONTAMINATING POLLUTED MATERIALS

(30) Priorité: 29.06.2010 FR 1002702
(43) Date de publication de la demande: 08.05.2013
(73) Titulaire: Aprochim, 53290 Grez-en Bouère (FR)
(72) Inventeur: RENOU, William, F-53290 Grez-en-Bouere (FR); MANCINI, Florent, F-53290 Grez-en-Bouere (FR)
(74) Mandataire: Leboyer, Jean-Jacques
(86) Numéro de dépôt international: PCT/FR2011/000376
(87) Numéro de publication internationale: WO 2012/001247

(56) Documents cités:
- EP-A1- 0 098 811
- EP-A1- 1 649 944
- JP-A- 2005 058 979
- JP-A- 2009 233 657
- US-A1- 2004 105 800

## Description

### DOMAINE DE L'INVENTION

La présente invention concerne le domaine de la dépollution. Elle concerne plus particulièrement la décontamination de matériaux pollués de types variés et de diverses catégories, notamment pour en extraire les PCB et/ou d'autres polluants/contaminants.

On entend ici par "autres polluants/contaminants" des produits de type contaminants et/ ou polluants vaporisables par chauffage sous vide, et en particulier présentant une volatilité semblable ou comparable à celle des PCB. De tels polluants/contaminants sont le plus souvent les polychlorobiphényles proprement dits, les polychlorobenzyl-toluènes, ou encore les polychloroterphényles. Mais il peut également s'agir, de manière plus générale, de tous composés peu volatils, tels que les COV (composés organiques volatils) comme par exemple les complexes halogénés ou non-halogénés distillables sous vide, ou encore de composés chlorés et/ou bromés volatils, ou plus généralement de tous fluides diélectriques contenus classiquement dans les appareillages électriques, ainsi que des composés organochlorés venant de l'industrie des pesticides.

Il est en effet désormais exigé par les autorités, et par les normes en vigueur ou à venir, d'abaisser la teneur résiduelle en contaminants dans les matériaux pollués de tous types en dessous d'une teneur de 50 ppm, et de préférence en dessous de 20 ppm.

### ARRIÈRE-PLAN TECHNOLOGIQUE

On connaît des procédés pour la décontamination des matériaux souillés par les PCB, dans lesquels on utilise un solvant en phase vapeur ou en phase liquide, opérant sous faible dépression ou même à pression atmosphérique.

Par ailleurs, le document FR 2743801 décrit un procédé pour la destruction des polychlorpbiphényles par une hydrogénation catalytique, réalisée sur les polychlorobiphényles dissous ou en suspension dans une solution aqueuse.

Le document WO 9552648 divulgue un procédé biologique destiné à permettre la déchloration des PCB par inoculation méthanogène anaérobique.

Le document EP 0098811 décrit un procédé pour extraire le PCB d'appareils électro-mécaniques qui en contiennent, par immersion dans une chambre fermée alimentée en vapeurs d'un solvant approprié.

Le document EP 1432477 B1 décrit un procédé pour la décontamination de matériaux souillés par les PCB, dans lequel la décontamination est effectuée par voie thermique en l'absence d'oxygène, avantageusement sous vide poussé. Un tel procédé permet de décontaminer tous types de matériaux souillés par des PCB et de décomposer ceux-ci sans production de dioxines ou de fiurannes, qui sont des produits hautement contaminants.

Il existait encore un besoin pour un procédé de décontamination très performant, apte à procurer une décontamination sans production de dioxines ou de furannes sur un champ plus large de contaminants (tels que les PCB au sens strict et analogues, les PCBT, les PCT, et autres composés organiques volatils), et pour des matières et/ ou matériaux souillés les plus divers.

### RÉSUMÉ DE L'INVENTION

On a maintenant trouvé que ces objectifs, ainsi que d'autres, peuvent être atteints avec un procédé et un appareillage mettant en oeuvre une enceinte confinée dans laquelle est introduit le matériau souillé et où: une première mise sous un vide d'environ 20 mbar est suivie d'une injection de gaz inerte et d'un chauffage à une température ne dépassant pas environ 220°C, avec convection forcée, et ensuite la pression est abaissée jusqu'à environ 0,1 mbar, un bypass (ou dérivation ou double flux de pompage) est établi, et un gaz inerte est introduit pour ramener la pression au-dessus d'environ 950 mbar, puis un refroidissement avec convection forcée est effectué. Les contaminants sont alors séparés au cours du procédé sous forme d'un distillat.

Un objectif de la présente invention est ainsi de procurer une technique et un appareillage performants selon plusieurs points de vue, pour la décontamination des matériaux souillés par des PCB et d'autres contaminants.

Un autre objectif est de procurer une telle technique et un tel appareillage procurant une décontamination sans production de dioxines ou de furannes.

On est parvenu à réaliser ces objectifs, ainsi que d'autres, qui ressortiront de la suite de la présente description, grâce à un procédé et un appareillage qui seront détaillés plus loin.

### DESCRIPTION DÉTAILLÉE DE L'INVENTION

On a en effet trouvé que les objectifs susdits, ainsi que d'autres, peuvent être atteints avec un procédé et un appareillage dans lesquels:
- on charge les matériaux à traiter dans une enceinte apte à être mise sous vide poussé;
- on met l'enceinte sous un premier vide inférieur à 20 mbar et on injecte ensuite un gaz d'inertage (ou gaz destiné à rendre inerte l'atmosphère entourant le matériau à traiter dans l'enceinte), notamment de l'azote, jusqu'à ce que la pression dans l'enceinte remonte au-dessus de 950 mbar environ;
- on chauffe le contenu de l'enceinte, sous convection forcée, à une température maintenue inférieure ou égale à environ 220°C,
   tandis que:
   - on opère une nouvelle mise sous vide jusqu'à une pression résiduelle d'environ 0,1 mbar, tout en maintenant le chauffage;
   - on injecte ensuite un gaz inerte, notamment de l'azote, jusqu'à ce que la pression remonte à environ 950 mbar; et ensuite
- on refroidit le contenu de l'enceinte sous convection forcée; et
- on décharge de l'enceinte les matériaux ainsi décontaminés,
tandis que les produits polluants/contaminants extraits ont été évacués sous forme de distillat, pour être stockés sur site, traités/décomposés sur site, ou expédiés à un centre de traitement par décomposition.

L'invention peut être mise en oeuvre pour le traitement de décontamination des équipements électriques et électroniques et des déchets issus de ces équipements, au sens du décret français No. 2005-829 du 20.07.2005, aussi bien dans le domaine des équipements industriels que dans celui des appareillages électroménagers, informatiques, bureautiques et autres. En particulier, les matériaux pollués à traiter selon l'invention peuvent être ceux rentrant dans la composition d'équipements électriques tels que des transformateurs ou des condensateurs, comme le bois de calage, les bobinages de cuivre, l'aluminium, le papier et autres.

Dans des modes avantageux de réalisation, on met en oeuvre en option, en combinaison ou séparément si cela est techniquement possible, une et/ou plusieurs des dispositions suivantes:
- la cuve constituant l'enceinte est de préférence parallélépipédique; elle comporte avantageusement une convection forcée, notamment par au moins un ventilateur approprié;
- la porte de l'enceinte chargée est fermée au moyen d'un joint d'étanchéité approprié, de préférence un joint gonflable;
- une fois le joint susdit gonflé, on pratique une mise sous vide initiale jusqu'à un vide correspondant à une pression interne se situant en dessous de 20 mbar (ou 20 mPa) environ;
- le gaz d'inertage est l'azote, l'argon et/ou le CO₂ ou un mélange d'azote avec un ou plusieurs autres gaz procurant classiquement une atmosphère inerte;
- la mise en chauffe des matériaux à dépolluer peut être poursuivie sur une durée à déterminer par une méthode d'essais itératifs; elle peut être d'environ 15 heures en pratique, pour une pression interne après inertage d'environ 950 mbar;
- l'étape ultérieure peut consister en une mise sous vide à petit débit, jusqu'à une pression interne (c'est-à-dire pression dans l'enceinte) d'environ 700 mbar;
- une fois atteinte une pression de cet ordre de grandeur, la pression dans l'enceinte est avantageusement abaissée jusqu'à environ 100 mbar par un pompage à grand débit;
- l'abaissement de la pression jusqu'à moins de 2 mbar, avantageusement jusqu'à environ 1 mbar, peut s'effectuer selon l'invention par une mise sous vide à grand débit, notamment au moyen d'un système de pompage de type Roots, actionné pendant environ 8 heures;
- un bypass (ou double flux de pompage) permet ensuite , en option, l'optimisation de l'extraction des polluants/contaminants des matériaux traités; il est avantageux de mettre en oeuvre ce bypass sur une durée d'environ 10 heures;
- l'injection d'azote subséquente, avec ou sans l'étape de bypass susdite, est effectuée jusqu'à ce que l'on constate un retour de la pression interne à environ 950 mbar;
- le refroidissement des matériaux dans l'enceinte est ensuite effectué par des moyens traditionnels, jusqu'à ce que leur température soit inférieure à environ 90°C;
- une ventilation à l'air pendant environ 30 min permet d'effectuer, en option, un nettoyage des matériaux traités;
- le joint d'étanchéité de l'enceinte de mise sous vide est dégonflé et on peut ensuite ouvrir l'enceinte pour en extraire, par déchargement classique, les matériaux dépollués; la teneur résiduelle de ceux-ci en polluants/contaminants peut être déterminée en option, à titre de vérification, de préférence sur des prélèvements aléatoires.

Ainsi, dans une forme de réalisation préférée du procédé selon l'invention, les étapes susdites peuvent comporter les phases suivantes :
a. chargement des matériaux à décontaminer,
b. mise sous vide à environ 20 millibars,
c. injection d'azote à environ 950 millibars,
d. chauffage avec convection forcée à environ 220°C,
e. mise sous un vide d'environ 0,1 millibars,
f. injection d'un gaz d'inertage à 950 millibars,
g. refroidissement avec convection forcée,
h. déchargement des matériaux dépollués.

Le procédé selon l'invention effectue une évaporation des PCB, PCBT, PCT, et autres polluants/contaminants par distillation par le vide et la température, tout en réduisant la durée de chauffage nécessaire par rapport aux procédés connus mis en oeuvre.

L'inertage susdit permet d'opérer en l'absence ou sensiblement en l'absence d'oxygène.

On ne constate pas, ou sensiblement pas de réaction chimique, de décomposition biologique ou même de décomposition thermique sur les polluants/contaminants extraits par distillation classique, après la mise en oeuvre du procédé selon l'invention.

La convection forcée favorise le transfert de chaleur dans les matériaux et du matériau vers le point de condensation des distillats. On utilise avantageusement pour ce faire un échangeur à ailettes avec fluide à environ 5°C, en combinaison avec la convection forcée évoquée plus haut.

Le PCB et ses homologues ne se décomposent pas en dessous de 300°°C, même en présence de flammes, de surfaces chaudes ou d'un arc électrique.

L'invention a ainsi pour premier objet un procédé pour la décontamination de matériaux pollués comme décrit ici.

Elle a également pour objet un appareillage pour la décontamination de matériaux pollués par mise en oeuvre de ce procédé.

Dans la forme de réalisation la plus générale de l'appareillage selon l'invention, les dispositifs susdits comportent des moyens appropriés, agencés et reliés fonctionnellement entre eux de manière à permettre les opérations suivantes:
a. chargement des matériaux à décontaminer dans une enceinte à vide,
b. mise sous vide à environ 20 millibars,
c. injection d'azote à environ 950 millibars,
d. chauffage avec convection forcée à environ 220°C,
e. mise sous un vide d'environ 0,1 millibars,
f. injection d'un gaz d'inertage à 950 millibars,
g. refroidissement avec convection forcée,
h. déchargement des matériaux dépollués.

Ledit appareillage comporte de préférence, essentiellement:
- une enceinte étanche et supportant un vide poussé, ladite enceinte étant de préférence de forme parallélépipédique et étant de préférence munie d'un joint gonflable;
- des moyens pour le chargement des matériaux à traiter dans ladite enceinte;
- des moyens de pompage pour mettre l'enceinte sous un premier vide inférieur à 20 mbar et des moyens pour injecter ensuite un gaz d'inertage (ou gaz destiné à rendre inerte l'atmosphère entourant le matériau à traiter dans l'enceinte), notamment de l'azote, jusqu'à ce que la pression dans l'enceinte remonte au-dessus de 950 mbar environ;

- des moyens pour chauffer le contenu de l'enceinte, sous convection forcée, à une température maintenue inférieure ou égale à environ 220°C, tandis qu'on prévoit également des moyens pour:
   - opérer une nouvelle mise sous vide jusqu'à une pression résiduelle d'environ 0,1 mbar, tout en maintenant le chauffage;
   - injecter ensuite un gaz inerte, notamment de l'azote, jusqu'à ce que la pression remonte à environ 950 mbar; et
- des moyens pour refroidir le contenu de l'enceinte sous convection forcée; et
- des moyens pour décharger de l'enceinte les matériaux ainsi décontaminés,
tandis qu'on dispose de moyens pour évacuer et condenser les produits polluants/contaminants extraits sous forme de distillat, afin que ceux-ci puissent être stockés sur site, traités / décomposés sur site, ou expédiés à un centre de traitement par décomposition, et
tandis que l'appareillage comprend également des moyens accessoires et de connectique, et éventuellement un automate de pilotage, utiles pour le bon fonctionnement de l'ensemble.

L'homme du métier est apte à sélectionner et éventuellement à adapter des dispositifs connus pour les utiliser dans les fonctions susdites et les rendre opérationnels dans le procédé selon la présente invention.

Dans une forme de réalisation avantageuse, l'ensemble de pompage peut comporter deux pompes à palettes, montées en parallèle, et un dépresseur Roots, ou en variante une pompe primaire sèche et un dépresseur Roots permettant de descendre à 10⁻⁴ atm (1 atm = 101.325 Pa), voire à 10⁻⁵ atm avec un débit de pompage plus important.

Quoi qu'il en soit, et toutes choses égales par ailleurs, plus la température de traitement est basse, plus la durée du traitement peut être réduite.

En parallèle, il est apparu important de bien évacuer les condensats, notamment par la convection forcée proposée selon l'invention, afin de favoriser au maximum l'extraction par évaporation des polluants/ contaminants. A cette fin, on peut également prévoir en option de limiter au maximum la ré-évaporation d'une partie des condensats récupérés en complétant la recette de récupération du condenseur d'une recette supplémentaire munie d'un système de vannes pour permettre de purger en continu les condensats récupérés.

Dans l'appareillage selon l'invention, les mesures de température et/ou de pression s'effectuent à l'intérieur de l'enceinte avec des sondes appropriées.

A titre d'exemple de résultats de décontamination particulièrement remarquables obtenus par le procédé selon l'invention, on peut citer une teneur résiduelle en PCB ou équivalents de l'ordre de seulement quelques ppm, et même de seulement 1 ppm environ, aussi bien pour un gros transformateur électrique que pour un condensateur électrique, initialement contaminés en moyenne par environ 250.000 ppm de PCB ou équivalents.

L'homme du métier est apte à choisir et/ou adapter les dispositifs, leurs dimensions et leurs matériaux constitutifs, ainsi que leurs accessoires et éléments de connectique aux différents besoins et aux conditions de mise en oeuvre spécifiques qu'il peut sélectionner à convenance dans le cadre du procédé selon l'invention.

L'homme du métier comprendra aisément que la mise en oeuvre de la présente invention procure des avantages indéniables et des progrès significatifs par rapport aux techniques actuellement connues et pratiquées.

Ainsi, au moyen de la technique selon l'invention, il est possible de réaliser des économies substantielles, de simplifier les modes opératoires impliqués dans les phases du procédé, et de parvenir à atteindre des décontaminations particulièrement remarquables.

Un tel système procure des avantages très importants par comparaison avec les techniques de décontamination traditionnelles. En particulier, il permet éventuellement d'éviter le démantèlement préalable des matériels à décontaminer, tels que transformateurs, condensateurs, et autres. Le procédé selon l'invention permet un contrôle très précis des températures et une excellente maîtrise du fonctionnement du procédé et de la conduite de l'appareillage.

## Revendications

1. Procédé pour la décontamination de matériaux pollués, **caractérisé en ce qu'**il comprend les opérations consistant à:
charger les matériaux à traiter dans une enceinte apte à être mise sous vide poussé;
mettre l'enceinte sous un premier vide inférieur à 20 mbar et injecter ensuite un gaz d'inertage, notamment de l'azote, jusqu'à ce que la pression dans l'enceinte remonte au-dessus de 950 mbar environ;
chauffer le contenu de l'enceinte, sous convection forcée, à une température maintenue inférieure ou égale à environ 220°C, tandis que:
on opère une nouvelle mise sous vide jusqu'à une pression résiduelle d'environ 0,1 mbar, tout en maintenant le chauffage;
on injecte ensuite un gaz inerte, notamment de l'azote, jusqu'à ce que la pression remonte à environ 950 mbar; et ensuite
refroidir le contenu de l'enceinte sous convection forcée; et
décharger de l'enceinte les matériaux ainsi décontaminés,
tandis que les produits polluants/contaminants extraits ont été évacués sous forme de distillat.

2. Procédé selon la revendication 1, **caractérisé en ce qu'**on utilise une enceinte comportant un joint d'étanchéité gonflable.

3. Procédé selon la revendication 1, **caractérisé en ce qu'**il comporte, séparément ou en combinaison, une ou plusieurs des dispositions suivantes:
la cuve constituant l'enceinte est parallélépipédique et comporte une convection forcée;
la porte de l'enceinte chargée est fermée au moyen d'un joint d'étanchéité gonflable;
une fois le joint susdit gonflé, on pratique une mise sous vide initiale jusqu'à un vide correspondant à une pression interne se situant en dessous de 20 mbar (ou 20 mPa) environ;
le gaz d'inertage est l'azote, l'argon et/ou le CO₂ ou un mélange d'azote avec un ou plusieurs autres gaz procurant classiquement une atmosphère inerte;
la mise en chauffe des matériaux à dépolluer est poursuivie sur une durée d'environ 15 heures, pour une pression interne après inertage d'environ 950 mbar;
l'étape ultérieure consiste en une mise sous vide à petit débit, jusqu'à une pression interne d'environ 700 mbar;
une fois atteinte une telle pression, la pression dans l'enceinte est abaissée jusqu'à environ 100 mbar par un pompage à grand débit;
l'abaissement de la pression jusqu'à moins de 2 mbar, avantageusement jusqu'à environ 1 mbar, s'effectue par une mise sous vide à grand débit, notamment au moyen d'un système de pompage de type Roots, actionné pendant environ 8 heures;
un bypass est mis en oeuvre sur une durée d'environ 10 heures;
une injection d'azote subséquente est effectuée jusqu'à ce que l'on constate un retour de la pression interne à environ 950 mbar;
le refroidissement des matériaux dans l'enceinte est ensuite effectué jusqu'à ce que leur température soit inférieure à environ 90°C;
une ventilation à l'air pendant environ 30 min permet d'effectuer un nettoyage des matériaux traités;
le joint d'étanchéité de l'enceinte de mise sous vide est dégonflé et on ouvre l'enceinte pour en extraire, par déchargement, les matériaux dépollués.

4. Procédé selon la revendication 1, **caractérisé en ce qu'**il comporte les phases suivantes:
a. chargement des matériaux à décontaminer,
b. mise sous vide à environ 20 millibars,
c. injection d'azote à environ 950 millibars,
d. chauffage avec convection forcée à environ 220°C,
e. mise sous un vide d'environ 0,1 millibars,
f. injection d'un gaz d'inertage à 950 millibars,
g. refroidissement avec convection forcée,
h. déchargement des matériaux dépollués.

5. Procédé selon la revendication 1, **caractérisé en ce qu'**on effectue une évaporation des PCB, PCBT, PCT, et autres polluants/contaminants distillables sous vide.

6. Procédé selon la revendication 1, **caractérisé en ce qu'**on utilise un échangeur à ailettes avec fluide à environ 5°C, en combinaison avec une convection forcée.

7. Procédé selon la revendication 1, **caractérisé en ce qu'**il est mis en oeuvre pour le traitement de décontamination des équipements électriques et électroniques et des déchets issus de ces équipements.

8. Appareillage pour la mise en oeuvre du procédé selon l'une quelconque des revendications 1 à 7, **caractérisé en ce qu'**il comporte essentiellement:
une enceinte étanche et supportant un vide poussé, ladite enceinte étant de préférence de forme parallélépipédique et étant de préférence munie d'un joint gonflable;
des moyens pour le chargement des matériaux à traiter dans ladite enceinte;
des moyens de pompage pour mettre l'enceinte sous un premier vide inférieur à 20 mbar et des moyens pour injecter un gaz d'inertage,
notamment de l'azote, jusqu'à ce que la pression dans l'enceinte remonte au-dessus de 950 mbar environ;
des moyens pour chauffer le contenu de l'enceinte, sous convection forcée, à une température maintenue inférieure ou égale à environ 220°C,
tandis qu'on prévoit également des moyens pour:
opérer une nouvelle mise sous vide jusqu'à une pression résiduelle d'environ 0,1 mbar, tout en maintenant le chauffage;
injecter ensuite un gaz inerte, notamment de l'azote, jusqu'à ce que la pression remonte à environ 950 mbar; et
des moyens pour refroidir le contenu de l'enceinte sous convection forcée; et
des moyens pour décharger de l'enceinte les matériaux ainsi décontaminés,
tandis qu'on dispose de moyens pour évacuer et condenser les produits polluants/ contaminants extraits sous forme de distillat, afin que ceux-ci puissent être stockés sur site, traités/décomposés sur site, ou expédiés à un centre de traitement par décomposition, et
tandis que l'appareillage comprend également des moyens accessoires et de connectique, et éventuellement un automate de pilotage, utiles pour le bon fonctionnement de l'ensemble.

9. Appareillage selon la revendication 8, **caractérisé en ce que** l'ensemble de pompage comporte deux pompes à palettes, montées en parallèle, et un dépresseur Roots, ou en variante une pompe primaire sèche et un dépresseur Roots afin de permettre de descendre à 10-4 atm, voire à 10-5 atm avec un débit de pompage plus important.

10. Appareillage selon l'une des revendications 8 ou 9, **caractérisé en ce qu'**il comporte en outre des moyens pour limiter la ré-évaporation d'une partie des condensats récupérés en fonctionnement, par adjonction à la recette de récupération du condenseur d'une recette supplémentaire munie d'un système de vannes pour permettre de purger en continu les condensats récupérés.

## Patentansprüche

1. Verfahren für die Dekontaminierung von verunreinigten Materialien, **dadurch gekennzeichnet, dass** es die Vorgänge umfasst, die aus Folgendem bestehen:
dem Laden der zu behandelnden Materialien in einen Behälter, der dazu in der Lage ist, unter Hochvakuum gesetzt zu werden;
dem Versetzen des Behälters in einen ersten Vakuumzustand unterhalb von 20 mbar und dem anschließenden Einspritzen eines Inertisierungsgases, besonders Stickstoff, bis der Druck im Behälter auf oberhalb von ungefähr 950 mbar ansteigt;
das Erwärmen des Inhalts des Behälters, bei erzwungener Konvektion, auf eine Temperatur, die kleiner gleich ungefähr 220 °C gehalten wird, während:
ein neues Vakuum bis zu einem Restdruck von ungefähr 0,1 mbar herbeigeführt wird, wobei das Erwärmen beibehalten wird;
anschließend ein Inertgas, besonders Stickstoff, eingespritzt wird, bis der Druck auf ungefähr 950 mbar ansteigt; und anschließend
das Abkühlen des Inhalts des Behälters bei erzwungener Konvektion; und
das Entladen der somit dekontaminierten Materialien aus dem Behälter, während die extrahierten verunreinigenden/kontaminierenden Produkte in der Form eines Destillats abgeleitet wurden.

2. Verfahren nach Anspruch 1, **dadurch gekennzeichnet, dass** ein Behälter verwendet wird, der eine aufblasbare Dichtung umfasst.

3. Verfahren nach Anspruch 1, **dadurch gekennzeichnet, dass** es getrennt oder in Kombination eine oder mehrere der folgenden Anordnungen umfasst:
das Gefäß, das den Behälter darstellt, ist parallelepipedisch und umfasst eine erzwungene Konvektion;
die Tür des beladenen Behälters wird mittels einer aufblasbaren Dichtung verschlossen;
sobald die oben genannte Dichtung aufgeblasen ist, wird ein anfängliches Vakuum bis zu einem Vakuum erzeugt, das einem Innendruck entspricht, der unterhalb von ungefähr 20 mbar (oder 20 mPa) liegt;
das Inertisierungsgas ist Stickstoff, Argon und/oder CO₂ oder ein Gemisch von Stickstoff mit einem oder mehreren anderen Gasen, die auf klassische Weise eine inerte Atmosphäre erzeugen;
das Erwärmen der zu reinigenden Materialien findet bei einem Innendruck nach der Inertisierung von ungefähr 950 mbar für eine Dauer von ungefähr 15 Stunden statt;
der spätere Schritt besteht aus einem langsamen Versetzen in einen Vakuumzustand bis zu einem Innendruck von ungefähr 700 mbar;
sobald ein solcher Druck erreicht ist, wird der Druck in dem Behälter durch ein schnelles Pumpen auf ungefähr 100 mbar abgesenkt;
das Absenken des Drucks bis auf weniger als 2 mbar, vorteilhafterweise bis auf ungefähr 1 mbar, erfolgt durch ein schnelles Versetzen in einen Vakuumzustand, besonders mittels eines Pumpsystems des Roots-Typs, das für ungefähr 8 Stunden betätigt wird;
ein Bypass wird für eine Dauer von ungefähr 10 Stunden eingesetzt;
eine anschließende Einspritzung von Stickstoff wird durchgeführt, bis festgestellt wird, dass der Innendruck wieder bei ungefähr 950 mbar liegt;
das Abkühlen der Materialien in dem Behälter wird anschließend durchgeführt, bis ihre Temperatur unterhalb von ungefähr 90 °C liegt;
eine Belüftung mit Luft während ungefähr 30 min ermöglicht die Durchführung einer Reinigung der behandelten Materialien;
die Dichtung des Vakuumbehälters wird entleert und der Behälter wird geöffnet, um durch eine Entladung die gereinigten Materialien zu erhalten.

4. Verfahren nach Anspruch 1, **dadurch gekennzeichnet, dass** es die folgenden Phasen umfasst:
a. das Laden der zu dekontaminierenden Materialien,
b. das Versetzen in einen Vakuumzustand von ungefähr 20 Millibar,
c. das Einspritzen von Stickstoff bei ungefähr 950 Millibar,
d. das Erwärmen bei erzwungener Konvektion auf ungefähr 220 °C,
e. das Versetzen in einen Vakuumzustand von ungefähr 0,1 Millibar,
f. das Einspritzen eines Inertisierungsgases bei 950 Millibar,
g. das Abkühlen bei erzwungener Konvektion,
h. das Entladen der gereinigten Materialien.

5. Verfahren nach Anspruch 1, **dadurch gekennzeichnet, dass** eine Verdampfung von PCB, PCBT, PCT und anderen Verunreinigungen/Schadstoffen durchgeführt wird, die im Vakuum destillierbar sind.

6. Verfahren nach Anspruch 1, **dadurch gekennzeichnet, dass** ein Rippentauscher mit Fluid bei ungefähr 5 °C in Kombination mit einer erzwungenen Konvektion verwendet wird.

7. Verfahren nach Anspruch 1, **dadurch gekennzeichnet, dass** es für eine Dekontaminierungsbehandlung von elektrischen und elektronischen Apparaturen und von Abfällen, eingesetzt wird, die auf diese Apparaturen zurückzuführen sind.

8. Einrichtung für die Umsetzung des Verfahrens nach einem der Ansprüche 1 bis 7, **dadurch gekennzeichnet, dass** sie im Wesentlichen Folgendes umfasst:
einen dichten Behälter, der ein Hochvakuum aushält, wobei der Behälter vorzugsweise eine parallelepipedische Form aufweist und vorzugsweise mit einer aufblasbaren Dichtung ausgestattet ist;
Mittel zum Laden der zu behandelnden Materialien in den Behälter;
Mittel zum Pumpen, um den Behälter in einen ersten Vakuumzustand unterhalb von 20 mbar zu versetzen und Mittel zum Einspritzen eines Inertisierungsgases, besonders Stickstoff, bis der Druck im Behälter auf oberhalb von ungefähr 950 mbar ansteigt;
Mittel zum Erwärmen des Inhalts des Behälters, bei erzwungener Konvektion, auf eine Temperatur, die kleiner gleich ungefähr 220 °C gehalten wird,
wobei außerdem Mittel für das Folgende vorgesehen werden:
das Herbeiführen eines neuen Vakuums bis zu einem Restdruck von ungefähr 0,1 mbar, wobei das Erwärmen beibehalten wird;
anschließend das Einspritzen eines Inertgases, besonders Stickstoff, bis der Druck auf ungefähr 950 mbar ansteigt; und
Mittel zum Abkühlen des Inhalts des Behälters bei erzwungener Konvektion; und
Mittel zum Entladen der somit dekontaminierten Materialien aus dem Behälter,
wobei Mittel verfügbar sind, um die extrahierten verunreinigenden/kontaminierenden Produkte in der Form eines Destillats abzuleiten und zu kondensieren, damit diese vor Ort gelagert, vor Ort behandelt/zersetzt oder zu einem Zentrum für eine Behandlung durch Zersetzung geschickt werden können und
wobei die Einrichtung außerdem Zubehör und Verbindungsmittel und gegebenenfalls einen Steuerungsautomaten umfasst, die für das gute Funktionieren des Ganzen nützlich sind.

9. Einrichtung nach Anspruch 8, **dadurch gekennzeichnet, dass** die Pumpeinheit zwei Flügelpumpen, die parallel montiert sind, und eine Wälzkolbenvakuumpumpe oder alternativ eine trockene Primärpumpe und eine Wälzkolbenvakuumpumpe umfasst, um auf 10-4 atm und sogar auf 10-5 atm mit einer umfangreicheren Pumprate hinunterzugehen.

10. Einrichtung nach den Ansprüchen 8 oder 9, **dadurch gekennzeichnet, dass** sie zudem Mittel umfasst, um die Nachverdampfung eines Teils der Kondensate einzuschränken, die im Betrieb rückgewonnen wurden, durch die Hinzufügung, zu dem Ertrag der Rückgewinnung des Kondensators, eines zusätzlichen Ertrags, der mit einem Ventilsystem ausgestattet ist, damit die rückgewonnenem Kondensate kontinuierlich entleert werden können.

## Claims

1. Method for the decontamination of polluted materials, **characterized in that** it comprises the operations consisting of:
loading the materials to be treated into a chamber capable of being placed under high vacuum;
placing the chamber at a first vacuum below 20 mbar, and then injecting an inerting gas, in particular nitrogen, until the pressure in the chamber increases to above approximately 950 mbar;
heating the contents of the chamber, under forced convection, to a temperature that is maintained at less than or equal to approximately 220°C, while:
evacuation is again carried out, to a residual pressure of approximately 0.1 mbar, while the heating is continued; then an inert gas, in particular nitrogen, is injected, until the pressure increases to approximately 950 mbar; and then
cooling the contents of the chamber under forced convection; and
unloading the thus-decontaminated materials from the chamber,
while the extracted polluting/contaminating products have been removed in the form of a distillate.

2. Method according to claim 1, **characterized in that** a chamber including an inflatable sealing gasket is used.

3. Method according to claim 1, **characterized in that** it includes, separately or in combination, one or more of the following provisions:
the tank constituting the chamber is parallelepipedal and includes a forced convection;
the door of the loaded chamber is closed by means of an inflatable sealing gasket;
once said gasket has been inflated, an initial evacuation is carried out to a vacuum corresponding to an internal pressure of below 20 mbar (or 20 mPa) approximately;
the inerting gas is nitrogen, argon and/or CO₂ or a mixture of nitrogen with one or more other gases conventionally providing an inert atmosphere;
heating of the materials to be decontaminated is continued for a duration of approximately 15 hours, for an internal pressure after inerting of approximately 950 mbar;
the subsequent step consists of evacuation at a low flow rate until reaching an internal pressure of approximately 700 mbar;
once this pressure is reached, the pressure in the chamber is reduced to approximately 100 mbar by pumping at a high flow rate;
reducing the pressure to less than 2 mbar, advantageously to approximately 1 mbar, is carried out by evacuation at a high flow rate, in particular by means of a Roots-type pumping system, actuated during approximately 8 hours;
a bypass is implemented for a duration of approximately 10 hours;
a subsequent injection of nitrogen is carried out until it is observed that the internal pressure has returned to approximately 950 mbar;
cooling of the materials in the chamber is then carried out until their temperature is less than approximately 90°C;
ventilation with air during approximately 30 min makes it possible to carry out cleaning of the treated materials;
the sealing gasket of the evacuation chamber is deflated and the chamber opened in order to extract the decontaminated materials therefrom by unloading.

4. Method according to claim 1, **characterized in that** it includes the following phases:
a. unloading of the materials to be decontaminated,
b. evacuation to approximately 20 millibars,
c. injection of nitrogen to approximately 950 millibars,
d. heating with forced convection to approximately 220°C,
e. evacuation to approximately 0.1 millibars,
f. injection of an inerting gas at 950 millibars,
g. cooling with forced convection,
h. unloading of the decontaminated materials.

5. Method according to claim 1, **characterized in that** the PCBs, PCBTs, PCTs, and other pollutants/contaminants that can be distilled under vacuum are evaporated.

6. Method according to claim 1, **characterized in that** a fin tube exchanger is used with fluid at approximately 5°C, in combination with forced convection.

7. Method according to claim 1, **characterized in that** it is implemented for the decontamination treatment of electrical and electronic equipment and waste originating from these items of equipment.

8. Equipment for the implementation of the method according to any one of claims 1 to 7, **characterized in that** it includes essentially:
a sealed chamber supporting a high vacuum, said chamber being preferably parallelepipedic in shape and preferably being equipped with an inflatable gasket;
means for loading the materials to be treated into said chamber;
pumping means for placing the chamber under a first vacuum below 20 mbar and means for injecting an inerting gas, in particular nitrogen, until the pressure in the chamber increases to above 950 mbar approximately;
means for heating the contents of the chamber, under forced convection, to a temperature maintained at less than or equal to approximately 220°C,
while means are also provided for:
carrying out a fresh evacuation to a residual pressure of approximately 0.1 mbar, while continuing the heating;
then injecting an inert gas, in particular nitrogen, until the pressure increases to approximately 950 mbar; and
means for cooling the content of the chamber under forced convection; and
means for unloading the thus-decontaminated materials from the chamber,
while having available means for draining and condensing the pollutant/contaminant products extracted in the form of distillate, so that these can be stored on site, treated/decomposed on site, or sent to a centre for treatment by decomposition, and
while the equipment also comprises .accessory and connectivity means, and optionally automated control means, useful for the correct operation of the whole.

9. Equipment according to claim 8, **characterized in that** the pumping unit includes two vaned pumps, mounted in parallel, and a Roots depressor, or as a variant a primary dry pump and a Roots depressor in order to make it possible to bring the pressure down to 10-4 atm, or even 10-5 atm with a higher pumping rate.

10. Equipment according to any one of claims 8 or 9, **characterized in that** it includes moreover means for limiting the re-evaporation of a portion of the condensates recovered in operation, by adding to the condenser recovery station an additional station equipped with a system of vanes in order to allow the continuous purging of the recovered condensates.
